# EUROPÄISCHE PATENTSCHRIFT

(11) **EP 4 049 763 B1**
(45) Veröffentlichungstag und Bekanntmachung des Hinweises auf die Patenterteilung: **06.11.2024**
(21) Anmeldenummer: 22157963.4
(22) Anmeldetag: 22.02.2022
(51) Int. Cl.: B05C 17/02

(54) **FARBROLLER UND VERFAHREN ZUR MONTAGE EINES FARBROLLERS**
PAINT ROLLER AND METHOD FOR MOUNTING A PAINT ROLLER
ROULEAU DE PEINTRE ET PROCÉDÉ DE MONTAGE D'UN ROULEAU DE PEINTRE

(30) Priorität: 26.02.2021 DE 102021201849
(43) Veröffentlichungstag der Anmeldung: 31.08.2022
(73) Patentinhaber: Nespoli Group S.p.A., 20050 Triuggio (MI) (IT)
(72) Erfinder: CHAN, Kit-Ching, 999077 TSUEN WAN, N.T. (HK)
(74) Vertreter: Dr. Gassner & Partner mbB

(56) Entgegenhaltungen:
- DE-A1- 2 807 832
- DK-B- 113 343
- US-A1- 2003 188 394

## Beschreibung

Die Erfindung betrifft einen Farbroller nach dem Oberbegriff des Patentanspruchs 1.

Ein solcher Farbroller ist beispielsweise aus der DE 30 14 285 A1 bekannt. Bei dem bekannten Farbroller ist in die offenen Enden eines Walzkörpers jeweils ein Endstück eingesteckt. Die Endstücke weisen jeweils einen zentralen Durchbruch zum Durchführen eines geraden Abschnitts eines Haltebügels auf. Von jedem Endstück erstreckt sich zum Inneren des Walzenkörpers in axialer Richtung ein Rohrabschnitt. Die Rohrabschnitte beider Endstücke sind mittels eines Verbindungsrohrs verbunden. - Die Herstellung des Endstücks, des Verbindungsrohrs sowie der Klemmhülse erfordert z.T. die Bereitstellung aufwändig herzustellender Spritzgusswerkzeuge. Das macht die Herstellung des bekannten Farbrollers insgesamt aufwändig.

Die DE OS 2 112 385 offenbart einen Farbroller, bei dem in jedem Endstück drehbar eine Klemmhülse aufgenommen ist. Die Klemmhülse wird im Endstück mittels einer Sicherungslippe fixiert. Ein ähnlicher Farbroller ist auch aus der FR 2 130 086 bekannt. Auch in diesem Fall ist die Herstellung einer Spritzgussform für das Endstück aufwändig.

Die FR 1 324 341, FR 1 507 239 sowie die FR 1 557 866 offenbaren einen Farbroller, bei dem der gerade Abschnitt des Haltebügels jeweils mit einer Klemmhülse fixiert ist, welche drehbar in einem die Rohrabschnitte der Endstücke verbindenden Verbindungsrohr aufgenommen ist. Die Klemmhülse ist im Verbindungsrohr beidseits mittels Distanzhülsen in axialer Richtung fixiert. Die Distanzhülsen sind im Verbindungsrohr mittels eines nach innen vorspringenden umlaufenden Wulsts gehalten. Die Herstellung des Verbindungsrohrs mit der darin zwischen den Distanzhülsen gehaltenen Klemmhülse ist aufwändig.

Bei einem aus der FR 2 251 380 bekannten Farbroller ist der gerade Abschnitt des Haltebügels mit einer mehrteiligen Hülse sowie einem Klemmelement befestigt.

Die FR 2 739 307 offenbart ein mehrteilig aufgebautes Endstück, in welchem die Klemmhülse drehbar aufgenommen ist. Auch die Herstellung eines mehrstückig ausgestalteten Endstücks ist aufwändig. Aus der DE 81 14 785 ist ein Farbroller bekannt, bei dem die sich von den Endstücken erstreckenden Rohrabschnitte unmittelbar miteinander verbunden sind. Die Rohrabschnitte bilden eine Ausnehmung zur drehbaren Aufnahme einer Klemmhülse. Auch hier sind die Spritzgusswerkzeuge zur Herstellung der unterschiedlichen Endstücke aufwändig.

Die FR 2 647 035 beschreibt einen Farbroller, bei welchem innerhalb eines die Rohrabschnitte der Endstücke verbindenden Verbindungsrohrs eine Klemmhülse aufgenommen ist. Eine axiale Bewegbarkeit der Klemmhülse wird mittels beidseits der Klemmhülse vorgesehener Distanzhülsen begrenzt.

Die EP 0 389 357 B1 offenbart einen Farbroller, bei dem jede Klemmhülse mittels einer Rastverbindung drehbar am Rohrabschnitt eines Endstücks gehalten ist. Auch hier erfordert die Herstellung des Farbrollers die Bereitstellung aufwändiger Spritzgusswerkzeuge.

Die DE 33 19 036 A1 betrifft einen Farbroller, bei welchem das Ende des geraden Abschnitts des Haltebügels in einer Klemmhülse gehalten ist. Die Klemmhülse ist in einer Tasche am Ende eines sich von einem der Endstücke erstreckenden Rohrabschnitts gehalten.

Aus der DE 85 01 549 ist ein Farbroller mit einem massiven Walzenkörper bekannt. Innerhalb des Walzenkörpers ist eine Ausnehmung zur Aufnahme der Klemmhülse vorgesehen. Das Einbringen der Klemmhülse in die Ausnehmung erfordert die Bereitstellung von Spezialwerkzeugen.

Die FR 2 593 725 offenbart einen Farbroller, bei welchem das Verbindungsrohr zweiteilig ausgebildet ist. Im Verbindungsrohr ist eine Ausnehmung zur drehbaren Aufnahme einer Klemmhülse vorgesehen. Die Herstellung des zweiteilig ausgestalteten Verbindungsrohrs ist aufwändig.

Die FR 1 272 880 beschreibt einen Farbroller, bei dem der gerade Abschnitt des Haltebügels innerhalb des Walzenkörpers mittels Spannfedern fixiert ist.

Das Dokument US20031883941 A1 offenbart einen Rollenkäfig, der aus einer primären und einer sekundären Nabe besteht. Jede Nabe hat eine innere und eine äußere Oberfläche. Die Innenfläche der primären Nabe und die Innenfläche der sekundären Nabe bilden eine Klemmverschraubung, so dass ein Längsrohr, das in die Klemmverschraubung an der primären inneren Nabe gepresst und in die Klemmverschraubung an der sekundären inneren Nabe gepresst wird, die primäre innere Nabe mit der sekundären inneren Nabe durch das Längsrohr verbindet und eine vollständige Einheit ergibt.

Aufgabe der Erfindung ist es, einen möglichst einfach und kostengünstig herstellbaren Farbroller sowie ein Verfahren zu dessen Herstellung anzugeben.

Diese Aufgabe wird durch die Merkmale der Patentansprüche 1 und 8 gelöst. Zweckmäßige Ausgestaltungen der Erfindung ergeben sich aus den abhängigen Patentansprüchen.

Nach Maßgabe der Erfindung wird vorgeschlagen, dass
an einer Innenseite des Rohrabschnitts in einem vorgegebenen axialen Abstand von der ersten Stützfläche eine Anschlagfläche zum Begrenzen einer Einstecktiefe eines Endes des Verbindungsrohrs gebildet ist,
ein dritter Innendurchmesser des Verbindungsrohrs kleiner als ein Außendurchmesser der Klemmhülse ist, so dass das bis auf die Anschlagfläche eingesteckte eine Ende des Verbindungsrohrs eine zweite Stützfläche zum axialen Abstützen der Klemmhülse bildet, und
der axiale Abstand größer ist als eine Länge der Klemmhülse, und der Außendurchmesser der Klemmhülse kleiner ist als der erste Innendurchmesser des Rohrabschnitts und größer ist als der Durchmesser des Durchbruchs, so dass die Klemmhülse drehbar im ersten Abschnitt gehalten ist.

Der vorgeschlagene Farbroller lässt sich einfach und kostengünstig herstellen. Die Endstücke sind identisch ausgebildet. Sie können mittels eines einfachen Spritzgusswerkzeugs hergestellt werden. Das Verbindungsrohr sowie der Walzenkörper sind als einfache Rohrabschnitte ausgestaltet. Sie lassen sich mittels Extrusion kostengünstig herstellen. Die Klemmhülsen sind identisch ausgebildet. Auch sie lassen sich mittels eines einfachen Spritzgusswerkzeugs herstellen.

Der vorgeschlagene Farbroller lässt sich überdies besonders einfach montieren, indem die vorgenannten Komponenten vorteilhafterweise lediglich reibschlüssig miteinander verbunden werden. Das ermöglicht eine kostengünstige Massenfertigung.

Nach einer Ausgestaltung ist der erste Innendurchmesser größer als der Durchmesser des Durchbruchs, so dass am Durchbruch die radial nach innen vorspringende umlaufende erste Stützfläche zum Abstützen der Klemmhülse gebildet ist. Das Endstück weist zweckmäßigerweise einen umlaufenden Flansch zur Begrenzung einer Einstecktiefe in den Walzenkörper auf. Ein Endstück mit den vorgenannten Merkmalen lässt sich leicht mittels eines einfach ausgestalteten Spritzgusswerkzeugs herstellen.

Nach einer weiteren Ausgestaltung ist das Endstück reibschlüssig mit einer ersten Klemmkraft K1 im Walzenkörper gehalten. Ferner kann das Ende des Verbindungsrohrs reibschlüssig mit einer zweiten Klemmkraft K2 im Rohrabschnitt gehalten sein. Das ermöglicht eine einfache Herstellung des Farbrollers.

Nach einer weiteren Ausgestaltung ist die Klemmhülse reibschlüssig mit einer dritten Klemmkraft K3 auf dem geraden Abschnitt des Bügels gehalten. Zweckmäßigerweise sind die Klemmkräfte so gewählt, dass folgende Beziehung gilt: $K1 + K2 > n \times K3 ,$ wobei n die Anzahl der Klemmhülsen ist.

Das ermöglicht es, die Farbwalze vom geraden Abschnitt des Haltebügels abzuziehen oder auf diesen aufzusetzen, ohne dass sich eine der Endkappen vom Walzenkörper löst. Damit ist es möglich, den Walzenkörper auszutauschen.

Die unterschiedlich großen Reibungskräfte können erzeugt werden durch unterschiedliche Passungen der Durchmesser der geklemmten Komponenten, unterschiedliche Längen der ineinander gesteckten Komponenten, wobei der Durchmesser bzw. die Passung gleich bleiben kann, unterschiedliche Oberflächenqualitäten oder durch die Wahl unterschiedlicher Materialien, die eine unterschiedliche Elastizität besitzen. Vorzugsweise kann der Durchmesser bzw. die Passung der ineinander gesteckten Teile dabei gleich bleiben.

Nach einem weiteren Gesichtspunkt der Erfindung wird ein Verfahren zur Montage des erfindungsgemäßen Farbrollers mit folgenden Schritten vorgeschlagen:
a) Bereitstellen einer Montagestange und einer die Montagestange umgebenden Stütze zum Abstützen eines Endstücks,
b) aufeinanderfolgendes Aufstecken auf die Montagestange
   eines Endstücks,
   einer Klemmhülse,
   des Verbindungsrohrs,
   wahlweise der anderen Klemmhülse,
   des Walzenkörpers und
   des anderen Endstücks
      und
c) Ausüben eines Pressdrucks auf die Endstücke, so dass eine reibschlüssige Verbindung zwischen den Endstücken und dem Walzenkörper sowie zwischen dem Verbindungsrohr und den Rohrabschnitten der Endstücke gebildet wird.

Im Rahmen der vorliegenden Erfindung werden zweckmäßigerweise genau zwei Klemmhülsen verwendet. Es ist aber auch möglich eine der beiden Klemmhülsen wegzulassen oder durch eine Distanzhülse zu ersetzen, welche drehbar auf dem geraden Abschnitt gehalten ist

Das vorgeschlagene Verfahren ermöglicht eine schnelle und einfache Montage des erfindungsgemäßen Farbrollers.

Als Montagestange kann nach einer besonders vorteilhaften Ausgestaltung der gerade Abschnitt des Haltebügels verwendet werden. Auf diese Weise kann sogleich ein Farbroller montiert werden, ohne dass nachträglich der gerade Abschnitt des Bügels in die Farbwalze eingesteckt werden muss.

Nachfolgend wird anhand der Zeichnungen ein Ausführungsbeispiel der Erfindung näher erläutert. Es zeigen
- Fig. 1: einen Haltebügel mit einem Griff,
- Fig. 2: eine perspektivische Explosionsansicht einer Farbwalze,
- Fig. 3: eine perspektivische Schnittansicht gemäß Fig. 2,
- Fig. 4: eine perspektivische Schnittansicht gemäß dem Ausschnitt D in Fig. 3,
- Fig. 5: eine Seitenansicht der Farbwalze,
- Fig. 6: eine Draufsicht gemäß Fig. 5,
- Fig. 7: eine Schnittansicht gemäß der Schnittlinie A - A in Fig. 5,
- Fig. 8: eine perspektivische Schnittansicht gemäß Fig. 7 und
- Fig. 9: eine vergrößerte Detailansicht gemäß dem Ausschnitt B in Fig. 7.

Fig. 1 zeigt einen Haltebügel 1, an dessen einem Ende ein Griff 2 vorgesehen ist. Das andere Ende des Haltebügels 1 begrenzt einen geraden Abschnitt 3. Der Pfeil deutet die Richtung an, mit welcher der gerade Abschnitt 3 in eine Farbwalze eingesteckt wird.

Die Fig. 2 bis 9 zeigen im Detail eine Farbwalze. Die Farbwalze ist gebildet durch einen Walzenkörper 4. Dabei handelt es sich beispielsweise um ein aus Kunststoff hergestelltes Rohr, an dessen Außenseite ein Belag zum Aufnehmen von Farbe vorgesehen ist. Der Walzenkörper 4 weist zwei einander gegenüberliegende offene Enden auf. In jedes der offenen Enden ist ein Endstück 5, vorzugsweise ausschließlich reibschlüssig, eingesetzt. Das Endstück 5 ist zweckmäßigerweise aus spritzgegossenem Kunststoff hergestellt. Wie insbesondere aus Fig. 4 ersichtlich ist, weist das Endstück 5 einen zentralen Durchbruch zum Durchführen des (hier nicht gezeigten) geraden Abschnitts 3 des Haltebügels 1 auf. Ferner weist das Endstück 5 einen Rohrabschnitt 7 auf, welcher sich im Montagezustand zum Inneren des Walzenkörpers 4 hin in axialer Richtung erstreckt.

Mit dem Bezugszeichen 8 ist eine Klemmhülse bezeichnet, welche vorteilhafterweise aus spritzgegossenem Kunststoff hergestellt ist. Das Bezugszeichen 9 bezeichnet ein Verbindungsrohr, welches ebenfalls aus, vorzugsweise extrudiertem, Kunststoff hergestellt ist.

Das Endstück 5 und dessen Zusammenwirken mit dem Verbindungsrohr 9 sowie der Klemmhülse 8 sind in Fig. 9 im Detail gezeigt.

Das Endstück 5 ist in den Walzenkörper 4 eingesteckt. Zur Begrenzung einer Einstecktiefe in den Walzenkörper 4 weist das Endstück 5 einen umlaufenden Flansch 10 auf. Das Ende des Verbindungsrohrs 9 ist in den Rohrabschnitt 7 eingesteckt.

Der Rohrabschnitt 7 weist einen ersten Abschnitt A1 mit einem ersten Innendurchmesser I1 auf. Davon erstreckt sich in einer Richtung zum Inneren des Walzenkörpers 4 hin ein zweiter Abschnitt A2, welcher einen zweiten Innendurchmesser I2 aufweist. Der zweite Innendurchmesser I2 ist größer als der erste Innendurchmesser I1. An der Grenze des ersten Abschnitts A1 und des zweiten Abschnitts A2 ist eine Anschlagfläche AF gebildet.

Der erste Innendurchmesser I1 ist größer als ein Durchmesser D des Durchbruchs 6. Am Durchbruch 6 ist eine erste Stützfläche S1 zum Abstützen der Klemmhülse 8 gebildet.

Ein dritter Innendurchmesser I3 des Verbindungsrohrs 9 ist kleiner als ein Außendurchmesser DA der Klemmhülse 8. Infolgedessen bildet das eine Ende des in den Rohrabschnitt 7 eingesteckten Verbindungsrohrs 9 eine zweite Stützfläche S2 zum Abstützen der Klemmhülse 8 in axialer Richtung.

Eine Länge L der Klemmhülse 8 ist kleiner als eine Länge des ersten Abschnitts A1. Der Außendurchmesser DA der Klemmhülse 8 ist kleiner als der erste Innendurchmesser I1. Infolgedessen ist die Klemmhülse 8 drehbar im ersten Abschnitt A1 aufgenommen.

Obgleich die Endstücke 5 und das Verbindungsrohr 9 beispielsweise mittels Klebstoff, Schweißen oder dgl. miteinander verbunden werden können, wird es als besonders vorteilhaft angesehen, die vorgenannten Komponenten lediglich reibschlüssig miteinander zu verbinden.

Zu diesem Zweck sind die Endstücke 5 jeweils reibschlüssig mit einer ersten Klemmkraft K1 im Walzenkörper 4 gehalten. Die beiden Enden des Verbindungsrohrs 9 sind jeweils reibschlüssig mit einer zweiten Klemmkraft K2 im Rohrabschnitt 7 gehalten. Jede der beiden Klemmhülsen 8 ist reibschlüssig jeweils mit einer dritten Klemmkraft K3 auf dem geraden Abschnitt 3 des Bügels 1 gehalten (hier nicht gezeigt). Die Klemmkräfte K1, K2 und K3 sind so gewählt, dass folgende Beziehung gilt: $K1 + K2 > 2 \times K3 .$

Infolgedessen kann der gerade Abschnitt 3 in die Klemmhülsen 8 eingesteckt oder von den Klemmhülsen 8 herausgezogen werden, ohne dass sich die Endstücke 5 vom Walzenkörper 4 lösen.

Die gewünschten unterschiedlichen Klemmkräfte werden durch die Wahl der Durchmesser der geklemmten Komponenten festgelegt. Die Endstücke 5 weisen dazu einen geringfügig größeren Außendurchmesser als der Innendurchmesser des Walzenkörpers 4 auf. Das Übermaß kann beispielsweise etwa 1 % betragen, wodurch sich die Klemmkraft K1 ergibt. Die Klemmkraft K2 wird analog durch die Wahl des Außendurchmesser der Enden des Verbindungsrohrs 9 und des Innendurchmessers des Rohrabschnitts 7 festgelegt. Der Außendurchmesser der Enden des Verbindungsrohrs 9 ist dabei größer als der Innendurchmesser des Rohrabschnitts 7. Schließlich wird die Klemmkraft K3 durch die Wahl des Außendurchmessers des geraden Abschnitts 3 des Bügels 1 und des Innendurchmessers der Klemmhülsen 8 festgelegt. Der Innendurchmesser der Klemmhülsen 8 wird etwas kleiner als der Außendurchmesser des geraden Abschnitts 3 gewählt, wodurch sich der gewünschte Reibschluss und die Klemmkraft K3 ergibt. Die Durchmesser werden so gewählt, dass das oben genannte Verhältnis der Klemmkräfte eingehalten wird.

Die vorgeschlagene Konstruktion ermöglicht eine einfache Montage. Überdies sind die Endstücke 5 so ausgestaltet, dass sie mittels eines einfach ausgeführten Spritzgusswerkzeugs herstellbar sind. Der Walzenkörper 4 und das Verbindungsrohr 9 können aus preisgünstig herzustellenden extrudierten Kunststoffrohren hergestellt werden. Insgesamt ergibt sich eine besonders einfache und kostengünstige Konstruktion.

### Bezugszeichenliste

- 1: Haltebügel
- 2: Griff
- 3: gerader Abschnitt
- 4: Walzenkörper
- 5: Endstück
- 6: Durchbruch
- 7: Rohrabschnitt
- 8: Klemmhülse
- 9: Verbindungsrohr
- 10: Flansch

- A1: erster Abschnitt
- A2: zweiter Abschnitt
- AF: Anschlagfläche
- I1: erster Innendurchmesser
- I2: zweiter Innendurchmesser
- I3: dritter Innendurchmesser
- DA: Außendurchmesser
- D: Durchmesser
- L: Länge
- S1: erste Stützfläche
- S2: zweite Stützfläche
- K1: erste Klemmkraft
- K2: zweite Klemmkraft
- K3: dritte Klemmkraft

## Patentansprüche

1. Farbroller mit
einem Haltebügel (1), an dessen einem Ende ein Griff (2) vorgesehen ist und einem durch das andere Ende begrenzten geraden Abschnitt (3), an dem drehbar ein zylindrischer Walzenkörper (4) gehalten ist,
wobei in jedes offene Ende des Walzenkörpers (4) jeweils ein Endstück (5) eingesetzt ist,
wobei jedes Endstück (5) einen zentralen Durchbruch (6) zum Durchführen des geraden Abschnitts (3) des Haltebügels (1) aufweist,
wobei sich von jedem Endstück (5) zum Inneren des Walzenkörpers (4) hin in axialer Richtung ein Rohrabschnitt (7) erstreckt,
wobei die Rohrabschnitte (7) beider Endstücke (5) mittels eines Verbindungsrohrs (9) verbunden sind,
wobei der Rohrabschnitt (7) einen ersten Abschnitt (A1) mit einem ersten Innendurchmesser (11) und einen zweiten Abschnitt (A2) mit einem zweiten Innendurchmesser (I2) aufweist, welcher größer als der erste Innendurchmesser (11) ist, sowie eine erste Stützfläche (S1) zum axialen Abstützen einer im ersten Abschnitt (A1) drehbar gehaltenen Klemmhülse (8) aufweist,
**dadurch gekennzeichnet, dass**
an einer Innenseite des Rohrabschnitts (7) in einem vorgegebenen axialen Abstand von der ersten Stützfläche (S1) eine Anschlagfläche (AF) zum Begrenzen einer Einstecktiefe eines Endes des Verbindungsrohrs (9) gebildet ist,
ein dritter Innendurchmesser (13) des Verbindungsrohrs (9) kleiner als ein Außendurchmesser (DA) der Klemmhülse (8) ist, so dass das bis auf die Anschlagfläche (AF) eingesteckte eine Ende des Verbindungsrohrs (9) eine zweite Stützfläche (S2) zum axialen Abstützen der Klemmhülse (8) bildet, und
eine axiale Länge des ersten Abschnitts (A1) größer ist als eine Länge (L) der Klemmhülse (8), und der Außendurchmesser (DA) der Klemmhülse (8) kleiner ist als der erste Innendurchmesser (11) des Rohrabschnitts (7) und größer ist als ein Durchmesser (D) des Durchbruchs (6).

2. Farbroller nach Anspruch 1, wobei der erste Innendurchmesser (11) größer als der Durchmesser (D) des Durchbruchs (6) ist, so dass am Durchbruch (6) die radial nach innen vorspringende umlaufende erste Stützfläche (S1) zum Abstützen einer Klemmhülse (8) gebildet ist.

3. Farbroller nach einem der vorhergehenden Ansprüche, wobei das Endstück (5) einen umlaufenden Flansch (10) zur Begrenzung einer Einstecktiefe in den Walzenkörper (4) aufweist.

4. Farbroller nach einem der vorhergehenden Ansprüche, wobei das Endstück (5) reibschlüssig mit einer ersten Klemmkraft (K1) im Walzenkörper (4) gehalten ist.

5. Farbroller nach einem der vorhergehenden Ansprüche, wobei das Ende des Verbindungsrohrs (9) reibschlüssig mit einer zweiten Klemmkraft (K2) im Rohrabschnitt (7) gehalten ist.

6. Farbroller nach einem der vorhergehenden Ansprüche, wobei die Klemmhülse (8) reibschlüssig mit einer dritten Klemmkraft (K3) auf dem geraden Abschnitt (3) des Bügels (1) gehalten ist.

7. Farbroller nach Anspruch 6, wobei die Klemmkräfte so gewählt sind, dass folgende Beziehung gilt: $K1 + K2 > n \times K3 ,$ wobei n die Anzahl der Klemmhülsen (8) ist.

8. Verfahren zur Montage des Farbrollers nach einem der vorhergehenden Ansprüche mit folgenden Schritten:
a) Bereitstellen einer Montagestange und einer die Montagestange umgebenden Stütze zum Abstützen eines Endstücks (5),
b) aufeinanderfolgendes Aufstecken auf die Montagestange
eines Endstücks (5),
einer Klemmhülse (8),
des Verbindungsrohrs (9),
wahlweise der anderen Klemmhülse (8),
des Walzenkörpers (4) und
des anderen Endstücks (5)
und
c) Ausüben eines Pressdrucks auf die Endstücke (5), so dass eine reibschlüssige Verbindung zwischen den Endstücken (5) und dem Walzenkörper (4) sowie zwischen dem Verbindungsrohr (9) und den Rohrabschnitten (7) der Endstücke (5) gebildet wird.

9. Verfahren nach Anspruch 8, wobei als Montagestange der gerade Abschnitt (3) des Haltebügels (1) verwendet wird.

## Claims

1. Paint roller with a holding bracket (1), at one end of which a handle (2) is provided, and a straight section (3) delimited by the other end, on which a cylindrical roller body (4) is rotatably held,
wherein an end piece (5) is inserted into each open end of the roller body (4),
wherein each end piece (5) has a central aperture (6) for the passage of the straight section (3) of the holding bracket (1),
wherein a tube section (7) extends from each end piece (5) towards the interior of the roller body (4) in the axial direction,
wherein the tube sections (7) of both end pieces (5) are connected by means of a connecting tube (9),
wherein the tube section (7) has a first section (A1) with a first inner diameter (11) and a second section (A2) with a second inner diameter (I2), which is larger than the first inner diameter (11), as well as a first support surface (S1) for axially supporting a clamping sleeve (8) rotatably held in the first section (A1),
**characterized in that**
a stop surface (AF) for limiting an insertion depth of one end of the connecting tube (9) is formed on an inner side of the tube section (7) at a predetermined axial distance from the first support surface (S1),
a third inner diameter (I3) of the connecting tube (9) is smaller than an outside diameter (DA) of the clamping sleeve (8), so that the one end of the connecting tube (9) inserted up to the stop surface (AF) forms a second support surface (S2) for axially supporting the clamping sleeve (8), and
an axial length of the first section (A1) is greater than a length (L) of the clamping sleeve (8), and the outer diameter (DA) of the clamping sleeve (8) is smaller than the first inner diameter (11) of the tube section (7) and is greater than a diameter (D) of the aperture (6).

2. Paint roller according to claim 1, wherein the first inner diameter (11) is larger than the diameter (D) of the aperture (6), so that the radially inwardly projecting circumferential first support surface (S1) for supporting a clamping sleeve (8) is formed on the aperture (6).

3. Paint roller according to one of the preceding claims, wherein the end piece (5) has a circumferential flange (10) for limiting an insertion depth into the roller body (4).

4. Paint roller according to one of the preceding claims, wherein the end piece (5) is frictionally held in the roller body (4) with a first clamping force (K1).

5. Paint roller according to one of the preceding claims, wherein the end of the connecting tube (9) is frictionally held in the tube section (7) with a second clamping force (K2).

6. Paint roller according to one of the preceding claims, wherein the clamping sleeve (8) is frictionally held on the straight section (3) of the bracket (1) with a third clamping force (K3).

7. Paint roller according to claim 6, wherein the clamping forces are selected such that the following relationship applies: $K1 + K2 > n \times K3 ,$ wherein n is the number of clamping sleeves (8).

8. Method for mounting the paint roller according to one of the preceding claims with the following steps:
a) providing a mounting rod and a support surrounding the mounting rod to support an end piece (5),
b) successively fitting
a end piece (5),
a clamping sleeve (8),
the connecting tube (9),
optionally the other clamping sleeve (8),
the roller body (4) and
the other end piece (5) onto the mounting rod,
and
c) exerting a pressure on the end pieces (5), so that a frictional connection is formed between the end pieces (5) and the roller body (4) and between the connecting tube (9) and the tube sections (7) of the end pieces (5).

9. Method according to claim 8, wherein the straight section (3) of the holding bracket (1) is used as the mounting rod.

## Revendications

1. Rouleau à peinture comprenant
une monture (1), à une extrémité de laquelle est prévue une poignée (2) et une section droite (3) délimitée par l'autre extrémité, section sur laquelle un corps de rouleau (4) cylindrique est maintenu en rotation,
en ce que respectivement un embout (5) est inséré dans chaque extrémité ouverte du corps de rouleau (4),
en ce que chaque embout (5) comporte une ouverture (6) centrale pour permettre le passage de la section droite (3) de la monture (1),
en ce qu'un tronçon de tube (7) s'étend depuis chaque embout (5) vers l'intérieur du corps de rouleau (4) dans un sens axial,
en ce que les tronçons de tube (7) des deux embouts (5) sont raccordés au moyen d'un tube de raccordement (9),
en ce que le tronçon de tube (7) présente une première section (A1) avec un premier diamètre intérieur (11) et une deuxième section (A2) avec un deuxième diamètre intérieur (I2), qui est plus grande que le premier diamètre intérieur (11), ainsi qu'une première surface d'appui (S1) pour supporter axialement une douille de serrage (8) maintenue en rotation dans la première section (A1),
**caractérisé en ce que**
sur une face intérieure du tronçon de tube (7) à une distance axiale prédéterminée de la première surface d'appui (S1) est formée une surface de butée (AF) pour limiter une profondeur d'insertion d'une extrémité du tube de raccordement (9),
un troisième diamètre intérieur (13) du tube de raccordement (9) est inférieur à un diamètre extérieur (DA) de la douille de serrage (8), de telle sorte que l'extrémité insérée jusqu'à la surface de butée (AF) du tube de raccordement (9) forme une deuxième surface d'appui (S2) pour supporter axialement la douille de serrage (8), et
une longueur axiale de la première section (A1) est supérieure à une longueur (L) de la douille de serrage (8), et le diamètre extérieur (DA) de la douille de serrage (8) est inférieur au premier diamètre intérieur (11) du tronçon de tube (7) et supérieur à un diamètre (D) de l'ouverture (6).

2. Rouleau à peinture selon la revendication 1, en ce que le premier diamètre intérieur (11) est supérieur au diamètre (D) de l'ouverture (6), de telle sorte que la première surface d'appui (S1) périphérique saillante radialement vers l'intérieur est formée au niveau de l'ouverture (6) pour supporter une douille de serrage (8).

3. Rouleau à peinture selon l'une des revendications précédentes, en ce que l'embout (5) comporte une bride périphérique (10) destinée à limiter une profondeur d'insertion dans le corps de rouleau (4).

4. Rouleau à peinture selon l'une des revendications précédentes, en ce que l'embout (5) est maintenu par friction avec une première force de serrage (K1) dans le corps de rouleau (4).

5. Rouleau à peinture selon l'une des revendications précédentes, en ce que l'extrémité du tube de raccordement (9) est maintenue par friction avec une deuxième force de serrage (K2) dans le tronçon de tube (7).

6. Rouleau à peinture selon l'une des revendications précédentes, en ce que la douille de serrage (8) est maintenue par friction avec une troisième force de serrage (K3) sur la section droite (3) de la monture (1).

7. Rouleau à peinture selon la revendication 6, en ce que les forces de serrage sont sélectionnées de telle sorte que la relation suivante s'applique : $K1 + K2 > n \times K3 ,$ n étant le nombre de douilles de serrage (8).

8. Procédé de montage du rouleau à peinture selon l'une des revendications précédentes comprenant les étapes suivantes :
a) la fourniture d'une tige de montage et d'un support entourant la tige de montage pour supporter un embout (5),
b) l'emboîtement successif sur la tige de montage
d'un embout (5),
d'une douille de serrage (8),
d'un tube de raccordement (9),
le cas échéant de l'autre douille de serrage (8),
du corps de rouleau (4) et
de l'autre embout (5)
et
c) l'application d'une pression de contact sur les embouts (5), de sorte qu'une liaison par friction entre les embouts (5) et le corps de rouleau (4) ainsi qu'entre le tube de raccordement (9) et les tronçons de tube (7) des embouts (5) est formée.

9. Procédé selon la revendication 8, en ce que la section droite (3) de la monture (1) sert de tige de montage.
